# EUROPÄISCHE PATENTSCHRIFT

(11) **EP 0 456 273 B1**
(45) Veröffentlichungstag und Bekanntmachung des Hinweises auf die Patenterteilung: **13.10.1993**
(21) Anmeldenummer: 91107728.7
(22) Anmeldetag: 13.05.1991
(51) Int. Cl.: E04D 1/04

(54) **Längsverschiebbarer Falzziegel**
Longitudinally adjustable roof tile
Tuile ajustable longitudinalement

(30) Priorität: 11.05.1990 DE 9005384 U
(43) Veröffentlichungstag der Anmeldung: 13.11.1991
(73) Patentinhaber: Ludowici, Michael Christian, D-85540 Haar (DE)
(72) Erfinder: Ludowici, Michael Christian, D-85540 Haar (DE)
(74) Vertreter: Grünecker, Kinkeldey, Stockmair & Schwanhäusser Anwaltssozietät

(56) Entgegenhaltungen:
- DE-A- 3 708 281
- DE-C- 821 839
- DE-U- 8 914 778
- DE-U- 8 914 779
- FR-A- 1 478 544

## Beschreibung

Die Erfindung bezieht sich auf einen längsverschiebbaren Falzziegel nach dem Oberbegriff des Anspruchs 1.

Ein Falzziegel der genannten Art ist aus der DE-U-8914778 bekannt. Er hat sich in der Praxis bewährt. Seine kopfseitige Überdeckung im gezogenen Zustand ist äußerst erfreulich gering. Wie immer bei längsverschiebbaren Ziegeln stellt jedoch die Regensicherheit ein Problem dar. Die Längsverschiebbarkeit der Ziegel verhindert eine aufwendige, jedoch sicherere Kopfverfalzung, wie sie bei klassischen, nicht längsverschiebbaren Falzziegeln gegeben ist.

Der Erfindung liegt die Aufgabe zugrunde den längsverschiebbaren Falzziegel der eingangs genannten Art bezüglich der Regensicherheit zu verbessern und trotzdem ein großes Maß an Längsverschiebbarkeit beizubehalten.

Die Aufgabe wird erfindungsgemäß gelöst durch die Merkmale im Kennzeichen des Anspruchs 1.

Die innere Kopffalzrippe ist an sich bekannt und hat sich bewährt. Um sie beizubehalten, ist die U-Rippe um das Maß a gegenüber der fußfalzrippe reduziert. Hierdurch ergibt sich der Vorteil der Verschiebbarkeit der U-Rippe über die innere Kopffalzrippe.

Die Erfindung ist einfach aufgebaut und sorgt für eine Verbesserung der Abdichtung insbesondere im Bereich des Ziegelfußes und des empfindlichen Vierziegelecks. Die allseits geschlossene U-Rippe dient dazu, im überlappungsbereich der Ziegel den Strömungswiderstand zu vergrößern.

Er wird bekanntlich von der Spaltbreite, Spaltlänge und der Oberflächenrauhigkeit bestimmt. Nachdem bei keramischen Produkten die Form und somit bei der Eindeckung die Spaltbreite variert und die Oberflächenrauhigkeit festliegt, verbleibt lediglich die Möglichkeit, die Spaltlänge zu verändern.

Die erfindungsgemäße U-Rippe schafft im Bereich des Ziegelfußes eine vergrößerte Reibfläche. Sie bildet zusammen mit der fußseitig angeordneten Fußrippe ein abgeschlossenes Feld, in dem aufgrund Unterdrucks eventuell eingewehtes Wasser gesammelt und zum Abtropfen auf den unterdeckenden Ziegel gebracht wird. Von dort aus kann es über die Ziegeloberfläche abfließen.

Produktionstechnisch bietet die U-Rippe keinerlei Probleme und zwar unabhängig davon, ob der erfindungsgemäße Falzziegel mit einem erhöhten Mittelteil oder ohne einem solchen gebildet ist. Dies bedeutet, daß er bei entsprechender Gestaltung entweder nur in Reihe oder in Reihe und im Verband verlegt werden kann. Verfügt der Ziegel über ein erhöhtes Mittelfeld, so ist es günstig, wenn jeweils seitlich der Erhöhungen je eine U-Rippe angeordnet ist. Liegt kein erhöhtes Mittelfeld vor, so ist es möglich eine breite U-Rippe vorzusehen, die sich im Fußbereich unterhalb des Mittelfeldes erstreckt. Um die Abdichtung weiter zu verbessern, insbesondere die Spaltbreite zu verringern, ist vorgesehen, daß die äußeren Flanken der U-Schenkel an der inneren Flanke des Deckfalzteiles und einer inneren Seitenfalzrippe sowie - soweit vorhanden - an den Flanken eines erhöhten Mittelfeldteiles anliegen.

Um den Strömungswiderstand auch hinter der U-Rippe zu vergrößern ist es günstig, wenn sich an die U-Rippe jeweils ebene Plateaus anschließen, deren Länge mindestens so groß bemessen ist, wie die jeweils gewünschte Verschiebelänge des Ziegels. Die ebenen Plateaus gleiten beim Verschieben des Ziegels über einen Kopfrandstreifen unter Minimierung eines verbleibenden Restspaltes (s) hinweg. Der Restspalt (s) bleibt über die gesamte Verschiebelänge erhalten.

Vorteilhaft ist dabei auch eine Lösung, bei denen die beiden Plateaus eine Ebene bilden.

Um den Strömungswiderstand weiter zu erhöhen wird bei einer anderen Weiterbildung der Erfindung vorgeschlagen, zwischen zwei U-Rippen Querrippen anzuordnen, die seitlich durch die äußeren Flanken der U-Rippen begrenzt sind, wobei diese Flanken zur Bildung einer Mulde nach unten gezogen sind und die beiden Querrippen eine gemeinsame Höhe haben und beim Eindecken auf dem Mittelfeldplateau des unterdeckenden Ziegels aufliegen. Eingewehtes Wasser wird hierdurch zum Abregnen gebracht und über den unterdeckenden Ziegel nach außen geführt.

Bei längsverschiebbaren Ziegeln gibt das Vier-Ziegel-Eck eine minimale Decklänge vor. Um unter Ausnutzung dieser minimalen Decklänge auch im Bereich der kritischen Stellen der Seitenverfalzung, des Mittelfeldteiles und des Deckfalzteiles die Abdichtung im Kopfbereich zu verbessern, ist bei einer günstigen Ausbildung der Erfindung vorgesehen, daß sich im Anschluß an die bereits vorstehend erwähnten Rippen weitere Rippen befinden, deren Höhe so bemessen ist, daß sie bei Verschiebung des Ziegels über den Kopfrandstreifen hinweggleiten. Diese weiteren Rippen dienen gleichfalls dazu an der Ziegelunterseite einen Unterdruck zu bilden, den Strömungswiderstand zu erhöhen, um eingewehtes Regenwasser zum Abregnen zu bringen.

Unter Ausnutzung der maximalen Decklänge im Vierziegeleck soll auch im Bereich der kritischen Stellen der Seitenverfalzung, des Mittelfeldteiles und des Deckfalzteiles die Abdichtung im Kopfbereich verbessert werden. Hierzu sind auf einer inneren Seitenfalzrippe und gegebenenfalls im Bereich eines erhöhten Mittelfeldteiles Verlängerungen angeordnet , die sich von der Kopfrandrippe in Richtung auf das Ziegelmittelfeld erstrecken und die gleiche Höhe wie die Kopfrandrippe aufweisen.

Im gleichen Sinne günstig ist es, wenn das Kopfdeckfalzeck ein Plateau umfaßt, dessen Höhe derjenigen des Kopfrandstreifens und dessen Länge derjenigen der Verlängerung entspricht.

Um die Dichtwirkung im Vierziegeleck weiter zu verbessern, ist es auch günstig, wenn zur äußeren Abgrenzung der dort vorhandenen Absenkung eine L-förmige Rippe vorhanden ist, der im Bereich der Kopffalzrippe ein abgesenktes Plateau vorgelagert ist.

Nachfolgend werden zwei Ausführungsbeispiele der Erfindung anhand einer Zeichnung beschrieben.

Es zeigen:
- Fig. 1: eine Draufsicht auf eine erste Ausführungsform eines Falzziegel,
- Fig. 2: eine Druntersicht auf denselben,
- Fig. 3: die Fußansicht zweier einander überdeckender Falzziegel,
- Fig. 4: einen Längsschnitt zweier überdeckender Falzziegel im Bereich des erhöhten Mittelfeldes,
- Fig. 5: einen Längsschnitt durch zwei überdeckende Falzziegel im Bereich einer Mittelfeldmulde,
- Fig. 6: einen Teilschnitt durch das Vier-Ziegel-Treffeck,
- Fig. 7: eine Draufsicht auf zwei miteinander verlegte, benachbarte Falzziegel,
- Fig. 8: eine Teildraufsicht auf eine weitere Ausführungsform des erfindungsgemäßen Falzziegels ohne erhöhtem Mittelfeld, und
- Fig. 9: eine Teildruntersicht auf die Ausführungsform von Fig. 8.

Die Fig. 1 bis 7 zeigen die erste Ausführungsform des erfindungsgemäßen Falzziegels 1. Er weist ein Kopffalzteil 2, einen Deckfalzteil 3, ein Fußfalzteil 4, ein Seitenfalzteil 5, sowie ein erhöhtes Mittelfeld 6 auf. Er ist sowohl in Reihe als auch - wegen des erhöhten Mittelfeldes - im Verband zu verlegen.

Die Fig. 1 zeigt die Ziegeloberseite einer ersten Ausführungsform. Die Kopfverfalzung 2 umfaßt einen Kopfrandstreifen 211, der das kopfseitige Ende des Ziegels bildet und in gleicher Höhe und gleicher Breite vom Kopfseitenfalzeck 28 bis zum Kopfdeckfalzeck 29 durchläuft. Dort mündet die Kopfrandrippe in ein Plateau 2113, dessen Höhe derjenigen des Kopfrandstreifens entspricht. Das Plateau legt sich um einen Eckausschnitt 295 im Kopfdeckfalzeck herum und endet an der Ziegelaußenseite des Deckfalzteiles 3.

Die Erstreckung des Plateaus 2113 in Verschieberichtung (Längsrichtung des Ziegels) entspricht derjenigen von Verängerungen 2112, die sich jeweils von der Kopfrandrippe 211 in Richtung auf das Ziegelmittelfeld erstrecken. Im vorliegenden Fall gibt es drei solcher Verängerungen, nämlich eine auf der inneren Seitenfalzrippe 517 sowie je eine im Bereich von seitlichen Flanken 613 und 615 des hochgelegten Mittelfeldteiles 6. Die Verlängerungen sind gleich hoch wie die Kopfrandrippe 211.

Der Kopfrandrippe 211 vorgeordnet sind zwei innere Kopffalzrippen 217, die sich in der linken Mittelfeldmulde 614 bzw. in der rechten 616 befinden. Sie sind jeweils mit einem Durchlaß in Form eines Überlaufes 2171 ausgestattet, um die Entwässerung des zwischen der inneren Kopffalzrippe und dem Kopfrandstreifen befindlichen Raumes zu ermöglichen.

Die Fig. 5 zeigt, daß die innere Kopffalzrippe 217 die Höhe a aufweist. Eine später noch zu erläuternde U-Rippe 446 ist in ihrer Höhe h so bestimmt, daß sie beim längsverschieben über die innere Kopffalzrippe 217 hingweggleitet.

Wie Fig. 1 weiter zeigt, wird im Kopfseitenfalzeck 28 die Kopfrandrippe 211 von einer L-Rippe 285 abgesenkt weitergeführt, die nicht nur die äußere Eckbegrenzung des Falzziegels darstellt, sondern auch die Verbindung herstellt, zwischen der Kopfund der Seitenverfalzung. Sie schließt ein abgesenktes Plateau 286 ein, das von der Höhe her unterhalb der L-Rippe 285, aber erheblich oberhalb einer Absenkung 5141 angeordnet ist, die das gemeinsame Ende einer äußeren Seitenfalznut 514 und einer mittleren Seitenfalznut 516 darstellt.

Die Seitenverfalzung gliedert sich wie folgt:

Die äußere Begrenzung des Falzziegels bildet eine äußere Seitenfalzrippe 513, ihr folgt zur Ziegelmitte hin die bereits angesprochene äußere Seitenfalznut 514. Zwischen dieser Nut und der gleichfalls angesprochenen mittleren Seitenfalznut 516 befindet sich die mittlere Seitenfalzrippe 515. Den Abschluß zum Ziegelmittelfeld hin stellt die innere Seitenfalzrippe 517 dar, die gleichfalls schon erwähnt wurde. Die Seitenfalznuten und Rippen erstrecken sich von der Kopfverfalzung 2 bis zur Fußverfalzung 4 mit gleichbleibendem Profil. Im Bereich des Fußseitenfalzeckes 48 münden die Seitenfalznuten in einer seitlich schräg abführenden Sammelnut, die einer dreiecksförmigen Wasserweiche 489 vorgeordnet ist. Die äußere und mittlere Seitenfalzrippe enden zu diesem Zweck schräg.

Die Wasserweiche 489 ist einem Fußseitenfalzeckausschnitt vorgeordnet, dessen Begrenzung zum Ziegelmittelfeld hin die innere Seitenfalzrippe 517 bildet. Sie ist bis zum fußseitigen Ende des Ziegels durchgezogen.

Der Deckfalzteil 3 umfaßt an der Ziegeloberseite einen Deckfalzmittelteil 312, der sich von der Kopfverfalzung 2 bis zur Fußverfalzung 4 mit gleichbleibendem Profil erstreckt. Eine innere Deckfalzflanke 313 schafft die Verbindung zur benachbarten rechten Mittelfeldmulde 616.

Soweit die Schilderung der Ziegeloberseite, jetzt zu dessen Unterseite und der Fig. 2, die die Untersicht enthält.

Die Fußverfalzung 4 verfügt über eine den fußseitigen Abschluß des Ziegels bildende Fußrippe 44, die sich in den Deckfalzabschnitt 441, den Mittelfeldabschnitt 443 und den Seitenfalzabschnitt 445 gliedert. Letzterer bildet eine L-Rippe, die den Eckausschnitt im Fußseitenfalzeck 48 einrahmt. Der größere L-Schenkel erstreckt sich über die gesamte Breite des Seitenfalzteiles 5, der kleinere Schenkel ist in Verschieberichtung gerichtet und schafft die Verbindung zu einem erhöhten rechten Zapfen 444, der sich unterhalb der linken Mittelfeldmulde 614 befindet. Dieser Anordnung entsprechend gibt es einen linken Zapfen 442, der analog unter der rechten Mittelfeldmulde 616 angeordnet ist. Die Zapfen 444 und 442 bilden somit die Verbindung zwischen den vorgenannten Abschnitten der Fußrippe 44.

Die Fig. 5 zeigt, daß die Zapfen jeweils eine Höhe H aufweisen und dazu dienen den überdeckenden Falzziegel auf dem unterdeckenden abzudichten.

Dem linken und rechten Zapfen zugeordnet ist jeweils die allseitig geschlossene U-Rippe 446. Deren U-Schenkel 4461 enden an der Fußfalzrippe 44, wobei der Verbindungssteg 4462 der U-Rippe parallel zur Fußfalzrippe 44 verläuft. Die Höhe h der U-Rippe ist mindestens um das Maß a der Kopffalzrippe 217 geringer als die Höhe H der Fußfalzrippe. Dies ist in Fig. 5 dargestellt. Die U-Rippen 446 bilden zusammen mit den Abschnitten 442 und 444 der Fußfalzrippe eine allseitig geschlossene Mulde 447.

Wie Fig. 2 zeigt, finden sich im Bereich der Rückseite des erhöhten Ziegelmittelfeldes jeweils mit Zwischenräumen hintereinander angeordnet die Mittelfeldrippe 443 sowie die Querrippen 4431, 4432 und 4433. Wie die Fig. 4 zeigt, verfügen die Rippen 443 und 4431 über die gleiche Höhe, sie bilden bei der Eindeckung gleichfalls eine Auflage auf dem unterdeckenden Ziegel.

Die weiteren Querrippen 4432 und 4433 sind ebenfalls gleich hoch, sind aber in ihrer Höhe so bestimmt, daß sie bei der Eindeckung über die Kopfrandrippe 211 hinweggleiten können. Dies bedeutet, daß ihre Höhe wenigstens um das Höhenmaß der Kopfrandrippe geringer ist als dies für die Rippen 443 und 4431 gilt.

Die Querrippen 4432 und 4433 befinden sich damit in einer Ebene mit seitlich davon angeordneten Plateaus 448, die sich jeweils fußseitig unter den Mittelfeldmulden 614 und 616 erstrecken.

Die Länge der Plateaus in Ziegellängsrichtung ist mindestens so groß wie die gewünschte Verschiebelänge des Ziegels. Die Fig. 5 zeigt, daß bei der Eindeckung zwischen den Plateaus 448 einerseits und der Kopfrandrippe 211 ein Restspalt s verbleibt. Er soll über die gesamte Verschiebelänge vorliegen und möglichst klein sein.

Die bereits angesprochenen Zwischenräume zwischen den Rippen 443, 4431, 4432 und 4433 werden von Vertiefungen 4434 gebildet. Für die Funktion der Erfindung ist es wichtig, daß zwischen den U-Rippen 446 die Querrippen 443 und 4431 angeordnet sind. Diese Querrippen werden seitlich durch die äußeren Flanken 4461 der U-Rippen begrenzt. Die Flanken tragen in diesem Bereich zur Schaffung der Vertiefung 4434 bei, indem sie nach unten gezogen sind. Wichtig ist auch, daß die Mittelfeldfußrippe 443 und die Querrippe 4431 die gleiche Höhe aufweisen und beim Eindecken auf dem Mittelfeldplateau 611 des unterdeckenden Ziegels abdichten.

Unterhalb der Mittelfeldmulden 614 und 616 sind jeweils Stützrippen 622 angeordnet, die sich von kopfseitigen Stapelhökern mit gleichem Profil bis zu den besagten Plateaus 448 erstrecken.

Die Unterseite des Deckfalzteiles 3 umfaßt eine äußere Deckfalzrippe 323, eine äußere Deckfalznut 324, eine mittlere Deckfalzrippe 325 sowie eine mittlere Deckfalznut 326. Auch sie sind im wesentlichen mit gleichbleibendem Profil vom Kopfdeckfalzeck 29 bis zum Fußdeckfalzeck 49 geführt. Analog zum oberseitigen Abschluß enden sie schräg und belassen zwischen ihren Enden und dem Abschnitt 441 der Fußfalzrippe einen Freiraum.

Kopfseitig sind sie über einen Steg 3232 miteinander verbunden. Die Höhe des Steges übersteigt diejenige der beiden Deckfalzrippen 323, 325. Bei der Eindeckung Legt sich der Steg 3232 in die hierfür vorgesehene Mulde 5142 ein.

Im Bereich des Eckausschnittes 295 des Kopfdeckfalzeckes 29 befindet sich eine Absenkung 296, die die L-Rippe 285 im Plateau des Kopfseitenfalzeckes 28 der Ziegeloberseite überdeckt. Diese Absenkung 296 ist notwendig, um die L-Rippe 285 an der Ziegeloberseite anbringen zu können, ohne die Stapelfähigkeit des Ziegels zu beeinträchtigen.

Die Fig. 3 zeigt schematisch die Fußüberdeckung zweier in Reihe verlegter Ziegel I und II.

Die U-Rippen 446 sind zusammen mit den Mulden 447 gestrichelt angedeutet. Die äußeren Schenkel 4461 der linken U-Rippen 446 legen sich an die innere Flanke 5171 der inneren Seitenfalzrippe 517 an, die äußere Flanke legt sich an die Flanke 613 des Mittelfeldes an.

Die Linke Flanke 5171 der linken U-Rippe 446 legt sich gleichermaßen an die innere Flanke der Verlängerung 2112 auf der inneren Seitenfalzrippe 517 an. Die rechte Flanke der U-förmigen Rippe legt sich an die linke Flanke der Verlängerung 2112 des Mittelfeldes an. Die rechte Flanke der rechten U-Rippe 446 legt sich an die innere Flanke des Plateaus 2113 des Deckfalzteiles an.

Die seitlichen Flanken der beiden U-Rippen 446 folgen somit einerseits dem Profil des unterdeckenden Ziegels, andererseits den zugehörigen Flanken der Verlängerungen 2112 bzw. des Plateaus 2113. Dieses enge Anschmiegen der U-Rippen 446 an die dazugehörigen Elemente erhöht im Kopffalzbereich bzw. bei der Ziegelüberdeckung in gezogenen Zustand den Strömungswiderstand in den entstehenden Spalten und erhöht damit die Regensicherheit.

Der Querschnitt des überdeckenden Ziegels ist so dargestellt, daß unnötige Materialanhäufungen im Bereich der seitlichen Flanken 613 und 615 des Mittelfeldes 6 vermieden werden. Die Funktion ist die gleiche, wie oben beschrieben.

Die Fig. 4 zeigt einen Längsschnitt durch die Überdeckung zweier einander überdeckenden Ziegel I und II im Bereich des erhöhten Mittelfeldes 6.

Das Mittelteil 443 der äußeren Fußfalzrippe 44 und die Querrippe 4431 dichten gegenüber dem Mittelfeldplateau 611 unter Minimierung eines Restspaltes ab. Zwischen den beiden Rippen 4431 und 443 befindet sich eine erste Vertiefung 4434.

Die Querrippe 4431 stößt in gezogenen Zustand gegen eine der Verlängerungen 2112. Eine der äußeren Flanken 5171 der U-Rippen 446 ist sichtbar. Die Höhe der Querrippen 4432 und 4433 ist so bemessen, daß sie bei einer Längsverschiebung von Ziegel II über den Kopfrandstreifen 211 von Ziegel I hinweggleiten und dazwischen nur ein minimaler Spalt entsteht.

Zwischen den Querrippen 4433 und 4432 befinden sich eine weitere Vertiefungen 4434.

Im Anschluß an die letzte Querrippe 4434 befindet sich die Unterseite 63 des Mittelfeldes 6.

Die Vertiefungen 4434 bilden jeweils eine Unterdruckkammer und erhöhen damit den Strömungswiderstand und die Regensicherheit. Die Querrippen 4433 und 4432 sind in ihren Abständen so angeordnet, daß sie bei den gebräuchlichsten Decklängen direkt über dem Kopfrandstreifen 211 zu liegen kommen.

Die Fig. 5 zeigt den Längsschnitt durch zwei sich überdeckende Ziegel I und II im Bereich der Mittelfeldmulde 614. Ziegel II ist nicht ganz gezogen, um die Darstellung deutlicher zu machen.

Der rechte Zapfen 444 des Ziegels II liegt auf der linken Mittelfeldmulde 614 von Ziegel I auf. Im Anschluß an den Zapfen 444 befindet sich die U-Rippe 446 mit ihrer Vertiefung 447. Die Höhe h der U-Rippe 446 ist so bemessen, daß die über die innere Kopfrippe 217 hinweggleitet. In gezogenem Zustand stößt die innere Flanke von Zapfen 444 gegen die äußere Flanke von Kopf rippe 217, die Flanke 4462 der U-Rippe 446 stößt gegen die innere Flanke des Kopfrandstreifens 211.

Vor dem Kopfrandstreifen 211 befindet sich eine der Verlängerungen 2112.

Durch die Mulde 447 entsteht eine Unterdruckkammer, die den Strömungwiderstand erhöht und eingewehte Wasserteilchen zum Abtropfen bringt.

Die Fig. 6 zeigt den Schnitt durch die Überdeckung des Vierziegelecks von Ziegel I bis Ziegel IV.

Ziegel I ist in seiner Seitenansicht gezeigt, Ziegel II ist im Bereich des Eckausschnittes 295 des Kopfdeckfalzecks 29 geschnitten, Ziegel III ist in seiner Seitenansicht im Bereich des Fußseitenfalzecks 48 gezeichnet, Ziegel IV ist im Bereich des Fußdeckfalzecks 49 geschnitten.

Von Ziegel II liegt die U-förmige Verbindungsrippe 3232 der Seitenfalzrippen 323 und 325, die hier zur Deckung kommen, in der Mulde 5141 des Kopfseitenfalzecks 28 von Ziegel I.

Am Ziegel I ist die aufgesetzte L-Rippe 285 zu sehen mit deren abgesenktem Plateau 286, des weiteren der Kopfrandstreifen 211.

Von Ziegel III ist zu sehen die Wasserweiche 489, die über die Seitenfalzrippen 513 unf 515, die hier ebenfalls zur Deckung kommen, hinausragt. Von Ziegel IV ist nur das Deckfalzteil 3 geschnitten.

Fig. 7 zeigt die Draufsicht auf zwei nebeneinander eingedeckte Ziegel I und II. Die U-förmige Rippe 3232 von Ziegel II verbindet die beiden Deckfalzrippen 323 und 325 und legt sich in die abgesenkte Mulde 5141 von Ziegel I ein. Zwischen Ziegel I und II befindet sich die vertikale Seitentrennfuge 962.

Fig. 8 zeigt die Draufsicht auf eine zweite Ausführungsform des erfindungsgemäßen Dachziegels ohne erhöhtes Mittelfeld. Dargestellt ist der Kopf 2 des Bedeckungselementes.

Die zweite Ausführungsform der entspricht im wesentlichen derjenigen der Fig. 1 bis 7. Aus Gründen der Vereinfachung sind für gleiche Teile gleiche Bezugszeichen verwendet. Nachfolgend wird nur noch auf Unterschiede und einige erwähnenswerte Details eingegangen. Ansonsten wird auf die generelle Beschreibung der Fig. 1 bis 7 verwiesen.

Die zweite Ausführungsform verfügt nicht über ein erhöhtes Mittelfeld. Dies hat zur Folge, daß das Mittelfeld sich eben vom Seitenfalzteil 5 bis zum Deckfalzteil 3 erstreckt. Die innere Kopffalzrippe 217 zieht sich somit ohne Unterbrechung von der inneren Seitenfalzrippe 517 bis zur inneren Flanke 313 des Deckfalzteiles hindurch. Sie ist mit zwei Überlaufköpfen 2171 ausgestattet.

Als weitere Folge des geänderten Mittelfeldes entfallen die mittleren Verlängerung 2112. Eine solche Verlängerung findet sich nur noch auf der inneren Seitenfalzrippe 517.

Die Fig. 9 zeigt die Unterseite des Dachziegels von Fig. 8. Auch hier ergeben sich Konsequenzen aufgrund des eben gestalteten Ziegelmittelfeldes. Die Fußfalzrippe 44 erstreckt sich durchgehend vom Fußseitenfalzeck 48 bis zu ihrem abgesenkten Abschnitt 441, der unterhalb des Fußdeckfalzecks 49 angeordnet ist.

Im Bereich des Fußseitenfalzecks 48 schließt sich die L-Rippe 445 an. Im Anschluß an die Fußfalzrippe 44 befindet sich wieder die jetzt durchlaufende U-Rippe 446 mit zwei Mulden 447. Zwischen den beiden Mulden 447 sind ein oder mehrere Längsrippen 4463 angeordnet, die die gleiche Höhe aufweisen wie die U-Rippe 446. Im Anschluß an die U-Rippe 446 ist eine Vertiefung 4434 gezeigt. Diese Vertiefung 4434 wird umgeben von dem gleichfalls durchlaufenden Plateau 448, welches bei der Eindeckung direkt über dem Kopfrandstreifen 211 des unterdeckenden Ziegels liegt.

Eine oder mehrere Vertiefungen 4434 müssen nur dann angeordnet werden, wenn es aus fabrikationstechnischen Gründen notwendig ist. Im Interesse der Regensicherheit und der Verminderung des Spaltes zwischen Kopfrandstreifen 211 und Plateau 448 ist es vorteilhaft das Plateau 448 ohne Unterbrechung, d. h. ohne Vertiefung 4434 bis zur U-Rippe durchgehen zu lassen. Beim ersten und zweiten Ausführungsbeispiel legt sich beim Eindecken im gezogenen Zustand der Schenkel 4451 der L-Rippe 445 im Eckausschnitt 48 auf die Verlängerung 2112 im Bereich der inneren Seitenfalzrippe 517 des unterdeckenden Ziegels.

## Patentansprüche

1. Längsverschiebbarer Falzziegel mit einer über seine Länge gleichbleibenden, oberseitigen Profilierung mit einem Seitenfalzteil, einem Deckfalzteil, einem Fußfalzteil sowie einer in gleicher Höhe gleicher Breite von einem Kopfseitenfalzeck bis zu einem Kopfdeckfalzeck durchlaufenden Kopfrandrippe und einer bei Verlegung des Ziegels entstehenden, vertikalen Seitentrennfuge, wobei das Fußfalzteil (4) wenigstens eine allseitig geschlossene U-Rippe (446) aufweist, die an eine Fußfalzrippe (44) anschließt und deren U-Schenkel (4461) an dieser enden, und deren Verbindungssteg (4462) parallel zur Fußfalzrippe (44) verläuft, **dadurch gekennzeichnet** daß die U-Rippe in ihrer Höhe (h) mindestens um das Maß (a) einer inneren Kopffalzrippe (217) geringer ist als die Höhe (H) der Fußfalzrippe und daß die äußeren Flanken der U-Schenkel (4461) an der inneren Flanke des Deckfalzteiles und einer inneren Seitenfalzrippe (517) und zwischen - soweit vorhanden - an den Flanken (613, 615) eines erhöhten Mittelfeldteiles (6) anliegen.

2. Falzziegel nach Anspruch 1,
**dadurch gekennzeichnet,**
daß sich an die U-Rippe (446) jeweils ebene Plateaus (448, 449) anschließen, deren Länge mindestens so groß bemessen ist wie die jeweils gewünschte Verschiebelänge des Ziegels und die beim Verschieben des Ziegels über einen Kopfrandstreifen (211) unter Minimierung eines verbleibenden Restspaltes (s) hinweggleitet.

3. Falzziegel nach Anspruch 1 oder 2,
**dadurch gekennzeichnet,**
daß die beiden Plateaus (448, 449) eine Ebene bilden.

4. Falzziegel mit einem erhohten Mittelteil nach einem der Ansprüche 1 bis 3,
**dadurch gekennzeichnet,**
daß zwischen 2 U-Rippen (446) Querrippen (443 und 4431) angeordnet sind, die seitlich durch die äußeren Flanken (4461 der U-Rippen (446) begrenzt sind, wobei diese Flanken zur Bildung einer Mulde (4434) nach unten gezogen sind und die beiden Querrippen (443 und 4431) eine gemeinsame Höhe haben und beim Eindecken auf dem Mittelfeldplateau 611 des unterdeckenden Ziegels aufliegen.

5. Falzziegel nach Anspruch 4,
**dadurch gekennzeichnet,**
daß sich im Anschluß an die Rippen (443 und 4431) weitere Rippen (4432 und 4433) befinden deren Höhe so bemessen ist, daß sie beim Verschieben des Ziegels über den Kopfrandstreifen (211) hinweggleiten.

6. Falzziegel nach einem der Ansprüche 1 bis 5,
**dadurch gekennzeichnet,**
daß auf einer inneren Seitenfalzrippe (517) und gegebenenfalls im Bereich eines erhöhten Mittelfeldes (6) Verlängerungen (2112) angeordnet sind, die sich von der Kopfrandrippe (211) in Richtung auf das Ziegelmittelfeld erstrecken und die gleiche Höhe wie die Kopfrandrippe (211) aufweisen.

7. Falzziegel nach Anspruch 6,
**dadurch gekennzeichnet,**
daß sich beim Eindecken der Schenkel (4451) einer L-förmigen Rippe (445) im Fußseitenfalzeck (48) beim Eindecken der Ziegel mit seiner Unterseite auf die Verlängerung (2112) auf der inneren Seitenfalzrippe (517) auflegt.

8. Falzziegel mit einem Eckausschnitt im Kopfdeckfalzeck, nach einem der Ansprüche 1 bis 7,
**dadurch gekennzeichnet,**
daß das Kopfdeckfalzeck (29) ein Plateau (2113) umfaßt, dessen Höhe derjenigen des Kopfrandstreifens (211) und dessen Länge derjenigen der Verlängerungen (2112) entspricht.

9. Falzziegel mit einer Absenkung im Kopfseitenfalzeck nach einem der Ansprüche 1 bis 8,
**dadurch gekennzeichnet,**
daß zur äußeren Abgrenzung der Absenkung (5141) eine L-förmige Rippe (285) vorhanden ist, der im Bereich der Kopfrandrippe (211) ein abgesenktes Plateau (286) vorgelagert ist.

10. Falzziegel mit zwei parallelen Deckfalzrippen nach einem der Ansprüche 1 bis 9,
**dadurch gekennzeichnet,**
daß die Deckfalzrippen (323, 325) an ihren kopfseitigen Enden im Bereich des Eckausschnittes (295) über einen Steg (3232) miteinander verbunden sind.

11. Falzziegel nach einem der Ansprüch 1 bis 10,
**dadurch gekennzeichnet,**
daß die Höhe des Steges (3232) diejenige der beiden Deckfalzrippen (323, 325) übersteigt und sich im kopfseitigen Bereich die Ziegel eine Mulde (281) im Bereich des Kofseitenfalecks (28) eine Mulde (5141) befindet, in die sich der Steg (3232) bei Verlegung einfügt.

## Claims

1. Longitudinally displaceable interlocking roofing tile having an upper-side profiling which is uniform along its length and has a side interlocking part, a top interlocking part, a bottom interlocking part, and a head border rib which passes at the same level and the same width from a head side interlocking corner to a head top interlocking corner, and a vertical side expansion joint which results when the tile is laid, the bottom interlocking part (4) having at least one U-rib (446) which is closed on all sides, adjoins a bottom interlocking rib (44) and whose U-legs (4461) terminate at the said bottom interlocking rib, and whose connecting web (4462) runs parallel to the bottom interlocking rib (44), characterised in that the height (h) of the U-rib is less than the height (H) of the bottom interlocking rib at least by the amount (a) of an inner head interlocking rib (217), and in that the outer flanks of the U-legs (4461) bear on the inner flank of the top interlocking part and of an inner side interlocking rib (517) and - if present - on the flanks (613, 615) of an elevated central zone part (6).

2. Interlocking roofing tile according to Claim 1, characterised in that respective planar plateaus (448, 449) adjoin the U-rib (446), the length of which plateaus is at least as great as the respectively desired displacement length of the tile, and which U-rib slides away over a head border strip (211) when the tile is displaced, the residual gap (s) remaining being minimised.

3. Interlocking roofing tile according to Claim 1 or 2, characterised in that the two plateaus (448, 449) form a plane.

4. Interlocking roofing tile having an elevated central part according to one of Claims 1 to 3, characterised in that, between two U-ribs (446), transverse ribs (443 and 4431) are arranged which are delimited laterally by the outer flanks (4461) of the U-ribs (446), these flanks being drawn downwards to form a hollow (4434) and the two transverse ribs (443 and 4431) being of the same height and, when placing the roofing, bearing on the central zone plateau 661 of the underlying tile.

5. Interlocking roofing tile according to Claim 4, characterised in that following on from the ribs (443 and 4431) there are located further ribs (4432 and 4433), the height of which is dimensioned such that they slide away over the head border strip (211) when the tile is displaced.

6. Interlocking roofing tile according to one of Claims 1 to 5, characterised in that elongations (2112) are arranged on an inner side interlocking rib (517) and, optionally, in the region of an elevated central zone (6), which elongations extend from the head border rib (211) in the direction of the central zone of the tile and are of the same height as the head border rib (211).

7. Interlocking roofing tile according to Claim 6, characterised in that, when placing the roofing, the leg (4451) of an L-shaped rib (445) in the bottom side interlocking corner (48) of the tiles comes to bear, with its underside, on the elongation (2112) on the inner side interlocking rib (517).

8. Interlocking roofing tile having a corner cutout in the head top interlocking corner according to one of Claims 1 to 7, characterised in that the head top interlocking corner (29) comprises a plateau (2113), the height of which corresponds to that of the head border strip (211) and the length of which corresponds to that of the elongations (2112).

9. Interlocking roofing tile having a depression in the head side interlocking corner according to one of Claims 1 to 8, characterised in that an L-shaped rib (285) is provided for the outer delimitation of the depression (5141), a depressed plateau (286) being placed in front of the rib in the region of the head border rib (211).

10. Interlocking roofing tile having two parallel top interlocking ribs according to one of Claims 1 to 9, characterised in that the top interlocking ribs (323, 325) are connected to each other via a web (3232) at their head-side ends in the region of the corner cutout (295).

11. Interlocking roofing tile according to one of Claims 1 to 10, characterised in that the height of the web (3232) exceeds that of the two top interlocking ribs (323, 325), and a trough (5141) into which the web (3232) is inserted during laying is located in the head-side region of the tile in the region of the head side interlocking corner (28).

## Revendications

1. Tuile à emboîtement déplaçable longitudinalement comportant un profilage supérieur, uniforme sur sa longueur, avec une partie de rainure latérale, une partie de rainure de recouvrement, une partie de rainure de pied et une nervure de bordure de tête qui s'étend sur la même hauteur et la même largeur d'un angle de rainure latérale de tête à un angle de rainure de recouvrement de tête et avec une fente de séparation latérale verticale qui se forme lors de la pose de la tuile, la partie de rainure de pied (4) comportant au moins une nervure en U (446) fermée de tous côtés qui se raccorde à une nervure de rainure de pied (44) et dont les branches en U (4461) se terminent au niveau de celle-ci, et dont la traverse de liaison (4462) s'étend parallèlement à la nervure de rainure de pied (44), caractérisée en ce que la hauteur (h) de la nervure en U est inférieure à la hauteur (H) de la nervure de rainure de pied d'au moins la dimension (a) d'une nervure de rainure de tête interne (217) et en ce que les flancs externes des branches en U (4461) s'appuient sur le flanc interne de la partie de rainure de recouvrement et sur une nervure de rainure latérale interne (517) et, lorsqu'ils existent, sur les flancs (613, 615) d'un panneau central (6) relevé.

2. Tuile à emboîtement selon la revendication 1, caractérisée en ce qu'à la nervure en U (446) se raccordent des plateaux plans (448, 449) dont la longueur est au moins aussi grande que la longueur de déplacement souhaitée de la tuile et qui, lors du déplacement de la tuile, glissent sur une bande de bordure de tête (211) avec minimisation d'une fente résiduelle (s) restante.

3. Tuile à emboîtement selon la revendication 1 ou 2, caractérisée en ce que les deux plateaux (448, 449) forment un plan.

4. Tuile à emboîtement à partie centrale relevée selon l'une des revendications 1 à 3, caractérisée en ce que, entre deux nervures en U (446), il est prévu des nervures transversales (443 et 4431) qui sont limitées latéralement par les flancs extemes (4461) des nervures en U (446), ces flancs étant tirés vers le bas pour la formation d'une cavité (4434) et les deux nervures transversales (443 et 4431) ayant une hauteur commune et reposant, lors de la couverture, sur le plateau de panneau central (611) de la tuile sous-jacente.

5. Tuile à emboîtement selon la revendication 4, caractérisée en ce qu'il est prévu à la suite des nervures (443 et 4431) d'autres nervures (4432 et 4433) dont la hauteur est telle que, lors du déplacement de la tuile, elles glissent sur les bandes de bordure de tête (211).

6. Tuile à emboîtement selon l'une des revendications 1 à 5, caractérisée en ce qu'il est prévu sur une nervure de rainure latérale interne (517) et éventuellement dans le domaine d'un panneau central relevé (6) des prolongements (2112) qui s'étendent de la nervure de bordure de tête (211) en direction du panneau central de tuile et qui présentent la même hauteur que la nervure de bordure de tête (211).

7. Tuile à emboîtement selon la revendication 6, caractérisée en ce que, lors de la couverture, la branche (4451) d'une nervure en forme de L (445) dans l'angle de rainure latérale de pied (48) s'appuie par son côté inférieur sur le prolongement (2112) sur la nervure de rainure latérale inteme (517).

8. Tuile à emboîtement comportant une encoche d'angle dans l'angle de rainure de recouvrement de tête, selon l'une des revendications 1 à 7, caractérisée en ce que l'angle de rainure de recouvrement de tête (29) comprend un plateau (2113) dont la hauteur correspond à celle de la bande de bordure de tête (211) et dont la longueur correspond à celle des prolongements (2112).

9. Tuile à emboîtement munie d'un renfoncement dans l'angle de rainure latérale de tête selon l'une des revendications 1 à 8, caractérisée en ce que, pour la limitation externe du renfoncement (5141), il est prévu une nervure en forme de L (285) qui précède un plateau renfoncé (286) dans le domaine de la nervure de bordure de tête (211).

10. Tuile à emboîtement comportant deux nervures de rainure de recouvrement parallèles selon l'une des revendications 1 à 9, caractérisée en ce que les nervures de rainure de recouvrement (323, 325) sont reliées entre elles par une traverse (3232) au niveau de leurs extrémités de tête dans le domaine de l'encoche d'angle (295).

11. Tuile à emboîtement selon l'une des revendications 1 à 10, caractérisée en ce que la hauteur de la traverse (3332) dépasse celle des deux nervures de rainure de recouvrement (323, 325) et en ce qu'il existe dans le domaine de tête de la tuile une cavité (281) et dans le domaine de l'angle de rainure de tête (28) une cavité (5141) dans laquelle pénètre la traverse (3232) lors de la pose.
